# FASCICULE DE BREVET EUROPEEN

(11) **EP 0 984 399 B1**
(45) Date de publication et mention de la délivrance du brevet: **15.01.2003**
(21) Numéro de dépôt: 99402146.7
(22) Date de dépôt: 30.08.1999
(51) Int. Cl.: G07B 17/00

(54) **Procédé d'impression thermique**
Verfahren zum Thermodrucken
Method for thermal printing

(30) Priorité: 01.09.1998 FR 9810901
(43) Date de publication de la demande: 08.03.2000
(73) Titulaire: NEOPOST INDUSTRIE, F-92220 Bagneux (FR)
(72) Inventeur: Tetard, Claude, 78690 Saint Remy l'Honore (FR); Symanski, Annie, 92400 Courbevoie (FR)
(74) Mandataire: Joly, Jean-Jacques

(56) Documents cités:
- EP-A- 0 165 601
- EP-A- 0 709 215
- US-A- 4 705 417
- US-A- 4 739 343

## Description

### Domaine de la technique

La présente invention se rapporte au domaine des machines à affranchir et plus particulièrement aux machines à affranchir pourvues d'un dispositif d'impression thermique.

### Art antérieur

Les machines à affranchir des articles de courrier munies d'un dispositif d'impression thermique sont bien connues. La tête d'impression de ces machines comporte classiquement plusieurs éléments d'impression thermique disposés en ligne transversalement à la direction de déplacement des articles de courrier et dont la mise en oeuvre est effectuée par des moyens de commande en fonction d'un cycle de chauffage déterminé selon l'empreinte postale à imprimer. Pour permettre cette impression, un ruban de transfert thermique est interposé entre ces éléments d'impression et l'article de courrier sur lequel l'empreinte postale doit être apposée.

Le ruban de transfert thermique est monté dans une cartouche consommable qui est débitée au fur et à mesure de l'avancement des articles de courrier, ce qui nécessite le recours à des moyens d'entraînement et des moyens de synchronisation de la rotation du ruban avec l'avancée des articles de courrier. Compte tenu de la valeur monétaire attachée à l'empreinte postale, ces divers moyens doivent être particulièrement fiables.

En pratique, l'utilisation de tels rubans entraînent de nombreux inconvénients, notamment au niveau du maintien ou de l'entraînement du ruban, comme l'illustrent par exemple les demandes de brevets européens n°0 494 942, n°0 550 227 et n°0 714 232 déposées au nom de la Société Neopost Limited. Il a été proposé par le brevet US 4 739 343 de remplacer la cartouche par un distributeur d'étiquettes thermosensibles qui est imprimé avant que l'étiquette ne soit collée sur l'enveloppe.

### Objet et définition de l'invention

La présente invention a pour objet de s'affranchir des nombreux problèmes posés par la mise en oeuvre du ruban de transfert thermique dans les machines à affranchir conventionnelles en proposant un procédé d'impression thermique dont la fiabilité est grandement améliorée. Un but de l'invention est de pouvoir mettre en oeuvre ce procédé à partir d'une machine à affranchir traditionnelle. Un autre but de l'invention est en outre d'assurer une qualité d'impression constante dans le temps.

Ces buts sont atteints par un procédé d'impression thermique d'une empreinte postale sur un article de courrier au moyen d'une machine à affranchir munie d'une tête d'impression thermique, procédé dans lequel on fait tout d'abord passer un support d'enregistrement thermosensible pré-déposé sur au moins une partie déterminée de l'article de courrier à affranchir devant des éléments d'impression thermiques de la tête d'impression thermique, ensuite on met en contact intime le support d'enregistrement avec les éléments d'impression et on commande alors sélectivement le chauffage de ces éléments d'impression thermique pour imprimer l'empreinte postale sur ce support d'enregistrement thermosensible.

Avec ce nouveau procédé sans cartouche, tous les problèmes liés à l'utilisation de la cartouche de transfert thermique sont bien évidemment supprimés et la structure de la machine à affranchir correspondante est d'autant simplifiée tout en restant de type conventionnel, notamment au niveau de ses moyens d'impression.

De préférence, afin d'améliorer la résistance aux rayonnements et aux rayures du support d'enregistrement thermosensible, on enduit en outre l'article de courrier affranchi d'une composition d'enduction.

La présente invention concerne également une machine à affranchir comprenant une tête d'impression thermique munie d'une pluralité d'éléments d'impression thermiques pouvant être chauffés sélectivement et des moyens pour presser contre les éléments d'impression un support d'enregistrement thermosensible pré-déposé sur au moins une partie déterminée de l'article de courrier à affranchir, afin d'y imprimer une empreinte postale.

Il est alors avantageux que la machine à affranchir comporte en outre un module de mouillage/collage pour coller l'étiquette imprimée sur l'article de courrier à affranchir introduit séparément dans la machine à affranchir de préférence par un second chemin de transport des articles de courrier.

L'invention se rapporte aussi à tout article de courrier, notamment une enveloppe, muni au moins en partie d'un support d'enregistrement thermosensible non-imprimé et destiné à la mise en oeuvre du procédé d'impression thermique selon l'invention.

### Brève description des dessins

D'autres caractéristiques et avantages ressortiront mieux de la description suivante, faite à titre indicatif et non limitatif, en regard des dessins annexés, sur lesquels :
- la figure 1 illustre schématiquement une machine à affranchir selon l'invention,
- la figure 2 représente un exemple de réalisation d'une enveloppe spécialement adaptée pour une utilisation avec la machine de la figure 1, et
- la figure 3 montre de façon schématique une machine à affranchir de l'art antérieur munie d'un dispositif d'impression thermique conventionnel.

### Description détaillée d'un mode de réalisation préférentiel

Un exemple d'une machine à affranchir de type connue munie d'un dispositif d'impression thermique conventionnel est illustrée sur la figure 3.

Classiquement, une telle machine comporte un châssis 10 articulé en deux parties, une partie haute et une partie basse, entre lesquelles est défini un chemin horizontal 12 de transport des articles de courrier 14. Le long de ce chemin sont au moins disposés en entrée des premiers rouleaux de transport ou d'entraînement 16 et en sortie des seconds rouleaux de transport ou d'entraînement 18. Une ou plusieurs séries de rouleaux intermédiaires (non représentés) peuvent aussi être prévues sur ce chemin entre les rouleaux d'entrée et de sortie. Chacun de ces rouleaux est avantageusement commandé à partir d'un moteur commun 20. Pour assurer l'acheminement des articles de courrier depuis l'entrée de la machine à affranchir jusqu'à sa sortie, ces rouleaux moteurs sont bien entendu associés à des contre-rouleaux montés fous, respectivement 22, 24.

Sur le chemin de transport des articles de courrier est disposé un dispositif d'impression thermique 26 comportant d'une part une cassette ou cartouche amovible 28 contenant un ruban de transfert thermique 30 et d'autre part une tête d'impression thermique 32. Cette tête comporte classiquement plusieurs éléments d'impression thermique disposés en ligne dans une direction transversale à la direction de déplacement des articles de courrier 14. Sous la tête d'impression sont prévus des moyens de poussée 34 pour mettre en contact et assurer une pression suffisante du ruban de transfert thermique sur les articles de courrier lors de l'impression de l'empreinte postale. Ces moyens de poussée qui sont commandés en synchronisme avec l'impression peuvent être constitués d'un rouleau d'impression ou bien d'une plaque d'impression.

De façon classique, différents moyens de commande et de contrôle (non représentés) sont en outre prévus pour assurer entre autres l'entraînement, le maintien sous tension, le guidage, la détection et la commande du ruban de transfert thermique avant, après et pendant l'impression.

La machine à affranchir peut également comporter un distributeur d'étiquettes 36 pour permettre l'affranchissement de paquets ou d'articles de courrier qui du fait de leur épaisseur ne pourraient passer par le chemin de transport des articles de courrier 12. Un chemin 38 de transport de ces étiquettes 40 rejoint ce chemin de transport des articles de courrier au niveau de la tête d'impression thermique 32 en amont de celle-ci.

Le procédé d'impression mis en oeuvre dans la machine à affranchir précitée utilise la technologie connue sous le. nom de transfert thermique et qui consiste à déposer au moyen d'une source de chaleur (la tête d'impression thermique 32) de l'encre thermofusible (présente sur une couche externe du ruban de transfert thermique 30) sur un support synthétique ou papier conventionnel (l'article de courrier 14 ou l'étiquette 40 qui sera ensuite collée sur le paquet à affranchir).

Selon l'invention, il est proposé un procédé d'impression amélioré en ce que le ruban de transfert thermique (ainsi que la cassette qui l'incorpore et tous les organes nécessaires à son entraînement, son guidage, etc.) est purement et simplement supprimé, le support à imprimer étant au préalable recouvert d'un matériau d'enregistrement thermosensible destiné à coopérer avec la tête d'impression thermique 32 de la machine à affranchir pour former par chauffage l'empreinte postale. L'impression de cette empreinte postale est réalisée directement sur les articles de courrier qui peuvent être formés entièrement de ce matériau d'enregistrement thermosensible ou être simplement munis sur une partie de ceux-ci, à l'endroit de l'impression, d'un film de ce matériau d'enregistrement thermosensible réactif à une source de chaleur (voir ci-après).

Le matériau d'enregistrement thermosensible est composé classiquement d'une substance chromogène comme un colorant leuco et d'un développateur chromogène tel qu'un composé phénolique, qui réagissent sous l'effet de la chaleur pour former une couleur. Divers exemples de tels matériaux sont donnés dans la demande EP 0 111 335 au nom de la Société Kanzaki Paper Manufacturing Company limited.

Ce matériau est toutefois relativement fragile notamment aux rayures et aux rayonnements. Aussi, il peut être intéressant de le protéger contre ces agressions en le recouvrant par une couche d'enduction destinée à en améliorer la résistance. La demande de brevet Français FR 2 575 199 illustre une composition d'enduction destinée à améliorer la résistance aux huiles, solvants et à l'eau d'un papier d'enregistrement thermosensible. De même, dans la demande de brevet Français FR 2 731 181, ce sont les caractéristiques propres du matériau thermosensible qui sont améliorées pour lui assurer une meilleure résistance aux rayonnements UV.

La figure 2 montre un exemple de réalisation d'une enveloppe 50 utilisée pour la mise en oeuvre du procédé selon l'invention. Cette enveloppe comporte un corps d'enveloppe 52, par exemple en papier conventionnel, sur laquelle est pré-déposée lors de sa fabrication (par collage ou tout autre procédé équivalent), une bande longitudinale 54 d'une longueur sensiblement égale à celle de l'enveloppe et d'une largeur suffisante pour l'impression de l'empreinte postale et éventuellement d'un slogan ou d'un logo, soit de l'ordre de 25 à 35 millimètres. La bande longitudinale comporte le matériau d'enregistrement thermosensible précité et éventuellement une composition supplémentaire d'enduction telle que celle décrite dans le brevet FR 2 575 199. Bien entendu, l'enveloppe peut également être réalisée entièrement et non seulement en partie à partir du seul matériau d'enregistrement thermosensible et donc ne pas comporter du tout de papier conventionnel.

La figure 1 montre une machine à affranchir mettant en oeuvre le procédé d'impression thermique selon l'invention. Elle comporte un châssis 60 articulé en deux parties, une partie haute 62 et une partie basse 64, entre lesquelles est défini un chemin horizontal 66 de transport des articles de courrier 68. Le long de ce chemin sont disposés plusieurs séries de rouleaux de transport dont au moins des premiers rouleaux d'entraînement 70 en entrée et des seconds rouleaux d'entraînement 72 en sortie. Chacun de ces rouleaux est avantageusement commandé à partir d'un moteur commun 74. Pour assurer l'acheminement des articles de courrier, ces rouleaux moteurs sont bien entendu associés à des contre-rouleaux montés fous, respectivement 76, 78.

Une tête d'impression thermique 80 comportant classiquement plusieurs éléments d'impression thermique disposés en ligne dans une direction transversale à la direction de déplacement des articles de courrier est disposée sur le chemin 66 de transport des articles de courrier. Des moyens de pression 82 sont prévus sous la tête d'impression pour une mise en contact intime des éléments d'impression thermique et du matériau d'enregistrement thermosensible.

La machine à affranchir peut comporter également un distributeur d'étiquettes 84 alimenté par des étiquettes 86 de préférence auto-adhésives formées avec le matériau d'enregistrement thermosensible. Un module de mouillage/collage 88 est avantageusement prévu en aval de la tête d'impression pour permettre si nécessaire d'humecter les étiquettes et de les coller par pression (au niveau par exemple des rouleaux de sortie 72, 78) directement sur les articles de courrier introduits en entrée de la machine de préférence par un second chemin de transport de ces articles 90.

De même, lorsque l'enveloppe n'a pas été préalablement enduite d'une composition d'enduction, un module d'enduction 92 peut être prévu en sortie de la machine à affranchir pour adjoindre cette composition d'enduction sur l'article de courrier affranchi afin d'améliorer notamment sa résistance aux rayonnements et aux rayures.

Ainsi, avec la présente invention, quasiment sans changer la structure globale d'une machine à affranchir conventionnelle du type à impression thermique (le dispositif de transport des articles de courrier et les moyens d'impression restent les mêmes), il est possible de mettre en oeuvre un nouveau procédé d'impression thermique qui s'affranchisse totalement des problèmes nombreux et particulièrement sensibles posés par la présence de la cartouche amovible de ruban de transfert thermique que comporte nécessairement une telle machine conventionnelle.

## Revendications

1. Procédé d'impression thermique d'une empreinte postale sur un article de courrier au moyen d'une machine à affranchir munie d'une tête d'impression thermique (80) dans lequel on fait tout d'abord passer un support d'enregistrement thermosensible (54) pré-déposé sur au moins une partie déterminée de l'article de courrier à affranchir (68) devant des éléments d'impression thermiques de la tête d'impression thermique, ensuite on met en contact intime le support d'enregistrement avec les éléments d'impression et on commande alors sélectivement le chauffage de ces éléments d'impression thermique pour imprimer l'empreinte postale sur ce support d'enregistrement thermosensible.

2. Procédé d'impression thermique selon la revendication 1, **caractérisé en ce qu'**on enduit en outre l'article de courrier affranchi d'une composition d'enduction afin d'améliorer la résistance aux rayonnements et aux rayures du support d'enregistrement thermosensible.

3. Machine à affranchir comprenant une tête d'impression thermique (80) munie d'une pluralité d'éléments d'impression thermiques pouvant être chauffés sélectivement et des moyens (82) pour presser contre les éléments d'impression un support d'enregistrement thermosensible (54) pré-déposé sur au moins une partie déterminée de l'article de courrier à affranchir (68), afin d'y imprimer une empreinte postale.

4. Machine à affranchir selon la revendication 3, **caractérisée en ce qu'**elle comporte en outre un module d'enduction (92) pour enduire l'article de courrier affranchi d'une composition d'enduction afin d'améliorer la résistance aux rayonnements et aux rayures du support d'enregistrement thermosensible.

5. Article de courrier, tel qu'une enveloppe, muni au moins en partie d'un support d'enregistrement thermosensible non imprimé et destiné à la mise en oeuvre du procédé d'impression thermique selon la revendication 1.

## Patentansprüche

1. Wärmedruckverfahren für einen Postabdruck auf einem Poststück in einer Frankiermaschine mit einem Wärmedruckkopf (80), bei dem zuerst ein wärmeempfindlicher Aufzeichnungsträger (54), der vorab auf mindestens einen bestimmten Teil des zu frankierenden Poststücks (68) aufgebracht wurde, vor Wärmedruckelementen des Wärmedruckkopfs entlanggeführt wird, und dann der Aufzeichnungsträger mit den Druckelementen in engen Kontakt gebracht wird und die Heizung dieser Wärmedruckelemente selektiv so gesteuert wird, daß der Postabdruck auf dem wärmeempfindlichen Aufzeichnungsträger gedruckt wird.

2. Wärmedruckverfahren nach Anspruch 1, **dadurch gekennzeichnet, daß** man außerdem das frankierte Poststück mit einem Überzug versieht, der die Empfindlichkeit des wärmeempfindlichen Aufzeichnungsträgers gegenüber Strahlungen und Kratzern vermindert.

3. Frankiermaschine mit einem Wärmedruckkopf (80), der eine Vielzahl von selektiv beheizbaren Wärmedruckelementen und Mittel (82) enthält, die einen wärmeempfindlichen Aufzeichnungsträger (54), der auf mindestens einen bestimmten Teilbereich des zu frankierenden Poststücks (68) vorher aufgebracht wurde, gegen die Wärmedruckelemente drücken, um einen Postabdruck zu bilden.

4. Frankiermaschine nach Anspruch 3, **dadurch gekennzeichnet, daß** sie außerdem einen Beschichtungsmodul (92) enthält, der das frankierte Poststück mit einem Überzug versieht, um die Empfindlichkeit des wärmeempfindlichen Aufzeichnungsträgers gegenüber Strahlung und Kratzern zu verringern.

5. Poststück, zum Beispiel Briefumschlag, das mindestens teilweise einen unbedruckten wärmeempfindlichen Aufzeichnungsträger für die Durchführung des Wärmedruckverfahrens nach Anspruch 1 enthält.

## Claims

1. Process for thermal printing of postal indicia on an article for mailing by means of a franking machine provided with a thermal printing head (80) in which process a heat-sensitive recording support (54) is firstly passed which is pre-deposited on at least a determined part of the article for mailing to be franked (68) in front of thermal printing elements of the thermal printing head, then the recording support is placed in intimate contact with the printing elements, and the heating of these thermal printing elements is selectively controlled in order to print the postal indicia on this heat-sensitive recording support.

2. The process of thermal printing according to Claim 1, **characterised in that** the franked article for mailing is further coated with a coating composition in order to improve the resistance of the heat-sensitive recording support to radiations and scratches.

3. Franking machine comprising a thermal printing head (80) provided with a plurality of thermal printing elements that may be selectively heated and means (82) for pressing against the printing elements a heat-sensitive recording support (54) pre-deposited on at least a determined part of the article for mailing to be franked (68), in order to imprint postal indicia thereon.

4. The franking machine according to Claim 3, **characterised in that** it further comprises a coating module (92) for coating the franked article for mailing with a coating composition in order to improve resistance of the heat-sensitive recording support to radiations and scratches.

5. Article for mailing, such as an envelope, provided at least partly with a heat-sensitive recording support and intended for carrying out the process of thermal printing according to Claim 1.
